# EUROPÄISCHE PATENTSCHRIFT

(11) **EP 0 148 211 B1**
(45) Veröffentlichungstag und Bekanntmachung des Hinweises auf die Patenterteilung: **10.09.1986**
(21) Anmeldenummer: 84902330.4
(22) Anmeldetag: 19.06.1984
(51) Int. Cl.: B65D 83/14

(54) **BEHÄLTER, INSBESONDERE DRUCKDOSE ZUM AUSBRINGEN VON EIN- ODER MEHRKOMPONENTIGEN SUBSTANZEN**
CONTAINER, PARTICULARLY PRESSURE BOX FOR DISPENSING SINGLE- OR MULTI-COMPONENT SUBSTANCES
RECIPIENT, EN PARTICULIER BOITE SOUS PRESSION POUR DISTRIBUER DES SUBSTANCES A UN OU PLUSIEURS COMPOSANTS

(30) Priorität: 24.06.1983 DE 3322811
(43) Veröffentlichungstag der Anmeldung: 17.07.1985
(73) Patentinhaber: MICZKA, Lothar, CH-9450 Altstätten (CH)
(72) Erfinder: MICZKA, Lothar, CH-9450 Altstätten (CH); PAULS, Mattias, D-4358 Haltern (DE)
(74) Vertreter: EGLI-EUROPEAN PATENT ATTORNEYS
(86) Internationale Anmeldenummer: CH8400100
(87) Internationale Veröffentlichungsnummer: WO8500157

## Beschreibung

Die Erfindung betrifft einen Behälter, insbesondere eine Druckdose zum Ausbringen von ein-oder mehrkomponentigen Substanzen, vorzugsweise Polyurethanschaum, mit einem, weitere Komponenten aufnehmenden Zusatzbehälter, der eine mit einem im Zusatzbehälter abgedichteten inneren Deckel zusammenwirkende Stange aufnimmt, die durch eine Dichtung in einem mit dem Boden des Behälters verbundenen Zusatzbehälteranschluss nach aussen geführt und zum Absprengen des Deckels des Zusatzbehälters in den Behälter beweglich ist, gemäß dem Oberbegriff des Patentanspruchs 1.

Insbesondere bezieht sich die Erfindung auf die Ausbildung von Druckdosen, welche neben den flüssigen Substanzen der Hauptkomponente, die zum Herstellen und Ausbringen des Polyurethanschaumes erforderlich sind, auch einen mit dem von der Druckdose gebildeten Behälter verbundenen Zusatzbehälter aufnehmen, in dem die weiteren Komponenten enthalten sind. Die in dem Druckbehälter enthaltenen Substanzen sind in der Regel flüssig und bestehen in der Regel aus einem Prepolymer, gegebenenfalls einem Schäumer und dem flüssigen Druckgas, das zum Ausbringen des Schaumes benutzt wird. Die weiteren Komponenten sind in verhältnismässig geringer Menge vorhanden und bestehen zumeist aus einer Hydroxyverbindung mit Hydroxylgruppen, die das Aushärten des Schaumes beschleunigen, so dass dieser die für das Aushärten erforderliche Feuchtigkeit nur noch zu einem Bruchteil aus der Aussenluft zu entnehmen braucht. Die weiteren Komponenten werden kurz vor dem Ausbringen des Schaumes nach dem Oeffnen des Zusatzbehälters durch Absprengen des Deckels in den Behälter eingebracht, indem man seinen Inhalt in den Druckbehälter ausschüttelt. Die eingeschüttelten Komponenten bewirken eine chemische Reaktion, vorzugsweise eine Polyurethanreaktion, die nach dem Austritt aus der Dose einen schnell härtenden Schaum entstehen lässt.

Die Erfindung geht aus von einem vorbekannten Behälter (DE-U-82 27 229.8). Die hieraus bekannte Druckdose hat einen durch Umformen eines aus Metall bestehenden Formteiles gewonnenen einteiligen Boden. In einer Aussparung dieses Bodens ist der mit einem Aussengewinde versehene Hals eines Zusatzbehälters eingesetzt und mit Hilfe einer von aussen aufgeschraubten Mutter unter Verformung einer U-Ringdichtung zwischen einer Schulter des Zusatzbehälters und dem inneren Rand der Bodenaussparung verspannt. Die ihrerseits durch eine kolbenförmige Dichtung im Innern des Zusatzbehälters nach aussen geführte und abgedichtete Stange ist als Welle ausgebildet, die sich in dem Zusatzbehälterhals dreht und innen auf diesem abstützt. Wird die Welle von aussen angetrieben, führt das zum formschlüssigen Eingriff ihres inneren Endes mit dem Zusatzbehälterdeckel, der dadurch gegen den Innendruck in die Dose abgesprengt wird.

Zwar werden Druckdosen mit angeformtem Boden in grossem Umfang verwendet, wenn der Boden nicht ausgespart ist. Muss der Boden aber mit einem Einsatz nach Art des zum Stande der Technik gehörigen Zusatzbehälters versehen werden, erweist er sich als unpraktisch, weil er die beschriebene Verspannung mit Hilfe einer Mutter und einer U-Ringdichtung erzwingt. Das erfordert einen unverhältnismässigen technischen Aufwand und eine entsprechene komplizierte Montage. Durch die Notwendigkeit, den Deckel gegen den relativ grossen Innendruck des Behälters abzusprengen, wird andererseits durch die Drehbeweglichkeit der Stange, d. h. deren Wellenausbildung und die darauf beruhende, relativ aufwendige Abdichtung und Deckelausbildung erzwungen. Im ganzen ist daher der Aufwand für den Vorteil einer schnelleren Aushärtung des Polyurethanschaumes unverhältnismässig gross.

Der Erfindung liegt die Aufgabe zugrunde, auf einfache Weise einen Behälter der als bekannt vorausgesetzten Art so auszubilden, dass sich die Teile leichter zu einer unverlierbaren Einheit montieren lassen, jedoch mit einer ausreichenden, vom Anwender aufzubringenden Kraft zum Absprengen des Zusatzbehälterdeckels betätigt werden können.

Diese Aufgabe wird gemäss der Erfindung dadurch gelöst, dass ein in einer Aussparung des Behälterbodens eingesetzter und durch seinen umgebördelten Rand befestigter Teller ein von der als axial beweglicher Stössel ausgebildeten Stange durchdrungene Hülse hält, welche die Dichtung darstellt und bei eingesetztem Stössel mit ihrem Aussen- und Innenrand auf je einem radialen Bund des Stössels abdichtet und bei der Axialbewegung des Stössels federnd nachgibt.

Das Umbördeln des Tellerrandes ist einfach und führt zu einer ausreichenden Abdichtung des Tellers im Boden, insbesondere einer Druckdose, wodurch der Zusatzbehälter mit geringem Aufwand montiert und der Aerosolbehälter zuverlässig nach aussen abgedichtet wird. Die Stösselausbildung der Stange reduziert das Abdichtungsproblem des Zusatzbehälters beträchtlich, wobei der Innendruck über den Dom auf den Stössel und von diesem über den inneren Stösselbund auf den Hülsenrand und den Behälter aufgebracht und gehalten wird. Zum Absprengen des Zusatzbehälterdeckels wird die elastisch nachgiebige Hülse mit dem Aussenbund des Stössels verformt, ohne dadurch ihre Dichtigkeit zu verlieren, die über den von dem Aussenrand der Hülse aufgebrachten Druck herbeigeführt wird. Die hierbei anzuwendenden Kräfte sind praktisch beliebig, weil der Behälter von dem Anwender mit dem nach aussen vorstehenden Ende des Stössels auf eine feste Unterlage, z. B. Tischplatte gedrückt werden kann.

Die Erfindung hat den Vorteil, dass sie die einfache Montageweise einer Umbördelung realisiert und ermöglicht. Sie reduziert dadurch den Aufwand für die Montage, ermöglicht eine einfache Ausbildung der beschriebenen Teile, die gleichwohl absolut zuverlässig funktionieren.

Die Einzelheiten, weitere Merkmale und andere Vorteile der Erfindung ergeben sich aus der nachfolgenden Beschreibung anhand der Zeichnung. Diese zeigt im axialen Längsschnitt eine Druckdose gemäss der Erfindung.

Der eigentliche Druckbehälter besteht aus einem zylindrischen Rohr 1, welches an einem Ende mit einem Dom 2 verschlossen ist. Dieser weist einen umgebördelten Rand 3 auf, der den Dom 2 auf dem betreffenden Ende des Behälters 1 festhält und gleichzeitig eine dichte Verbindung der Teile herbeiführt. Der Dom 2 ist aus einer runden Platte hergestellt, einem aus Blech ausgeschnittenen Formteil, der durch Umformen die aus der Zeichnung ersichtliche gewölbte Form erhalten hat. Der innere Rand des Doms 2 ist, wie bei 4 dargestellt, umgebördelt und nimmt einen Ventilteller 6 mit einem Tellerventil 5 auf. Der Ventilteller 6 ist seinerseits mit seinem Rand 7 um den Rand 4 des Doms 2 gebördelt und dadurch gegen diesen abgedichtet. Er hält einen Gummistopfen 8, der sich seinerseits mit einer flanschförmigen Verbreiterung 9 auf der Unterseite 10 des Ventiltellers 6 abgestützt und von einer hohlen Ventilstange 12 durchdrungen wird. Diese Stange hat einen äusseren Bund 13, der sich auf dem Aussenrand 14 des Stopfens 8 abstützt. Den rohrförmigen Abschnitt des Ventils schliesst ein Teller 15 ab. Unter dem Teller 15 liegen eine oder mehrere Durchbrechungen 16. Eine Scheibendichtung 17 wird von dem die Umbördelung 4 übergreifenden Rand 18 eines Deckels 19 verspannt und sorgt dafür, dass keine Luftfeuchtigkeit von aussen eindringen kann.

Am gegenüberliegenden Ende befindet sich der Boden 20 einer allgemein mit 21 bezeichneten Druckdose. Er entspricht einem konkav nach innen gefalteten Dom 2, wobei in seinen stabilisierenden Falten genügend Material vorhanden ist, um bei übermässiger Druckentwicklung, beispielsweise bei Temperaturen über 50 °C, sich nach aussen stülpen und somit durch Volumenvergrösserung der Gesamtbehälter einen zusätzlichen Sicherheitsraum zu schaffen. Bis auf die Wölbung nach innen entspricht jedoch der Boden 20 in allen Teilen dem Dom 2, so dass auf seine Beschreibung im einzelnen verzichtet werden kann. Er wird dementsprechend mit einem umgebördelten Rand 22 auf dem betreffenden Ende des Rohres 1 festgehalten, wobei der die in der Mitte vorgesehene Aussparung umgebende Rand, wie bei 23 dargestellt, umgebördelt ist. Auf diesem Rand ist ein Teller 24 durch eine Umbördelung 25 befestigt. Der Teller hat eine ringförmige Vertiefung 26, deren axialer Aussenrand 27 im Durchmesser so bemessen ist, dass er sich nur unter Spannung in das äussere Ende eines Rohres 28 einführen lässt, das den Mantel eines allgemein mit 29 bezeichneten Zusatzbehälters bildet. Eine innere Ringnut 30 dient zur formschlüssigen Verbindung des Rohres 28 mit einem inneren Bund 32 einer elastischen Hülse 31. Dieser Bund 32 sitzt auf der Schulter 34 des Ringraumes 26, während der anschliessende zylindrische Abschnitt 33 der Hülse 31 von dem inneren Rand 35 des Ringraumes 26 gehalten wird. Die axiale Versperrung nach innen wird durch einen Formschluss bei 36 zwischen dem inneren Rand 35 der Aussparung 26 und einem im Durchmesser vergrösserten inneren Abschnitt der Hülse 31 gewährleistet.

Konzentrisch zu dem Rohr 28 ist eine als Stössel 37 ausgebildete Stange in das Rohr 28 eingesetzt. Sie weist einen inneren Bund 38 auf, mit dem sie sich auf dem Innenrand 39 der-Hülse 31 abstützt, und besitzt auch einen äusseren Bund 39', der sich dementsprechend auf dem Aussenrand 40 der Hülse 31 abstützen kann. Das vorstehende Stösselende 41 ist mit einer Kappe 42 nach Art der Kappe 19 abgedeckt.

Das innere Ende 43 des Stössels 37 stützt sich auf der Innenseite 44 eines allgemein mit 45 - bezeichneten Zusatzbehälterdeckels ab. Dieser Deckel sitzt mit einer Ringschulter 46 auf der inneren Stirnseite des Rohres 28 und reicht mit einem im Durchmesser verminderten Abschnitt 47 in das Innere des Rohres 28. Auf diesem Abschnitt dichtet eine Ringdichtung 48 ab, die in eine Innennut 49 des Rohres 28 eingesetzt ist.

An Ort und Stelle nimmt der Verwender zunächst die Kappe 42 ab. Das ist relativ einfach, weil er dazu lediglich an der Zunge 50 zu ziehen braucht, welche eine Baueinheit mit der Kappe 42 bildet, wodurch deren Rand verformt und von der Umbördelung 23 abgezogen wird. Nachdem in entsprechender Weise die Zunge 51 der Kappe 19 betätigt worden ist, stösst der Verwender den Druckbehälter 21 mit dem Ende 41 des Stössels 37 auf eine feste Unterlage. Dadurch wird die durch den Pfeil 53 angedeutete Axialbewegung des Stössels 37 ausgelöst, der infolge der Abstützung des Aussenbundes 39' auf dem Aussenrand 40 der Hülse 31 zu deren federndem Nachgeben führt. Dadurch wird das innere Ende 43 des Stössels 37 mit dem Zusatzbehälterdeckel 45 kraftschlüssig. Das führt zum Abspringen des Deckels 45 in das Innere des Druckbehälters 21 entsprechend der Richtung der Pfeile 54. Der dadurch in das Innere des Druckbehälters 21 freigegebene Inhalt 55 des Zusatzbehälters 29 wird durch Schütteln in die Füllung 56 des Druckbehälters 21 eingebracht. Es handelt sich hierbei um die eingangs beschriebenen weiteren Komponenten.

Nachdem die flüssigen Komponenten auf die beschriebene Weise innig miteinander gemischt worden sind, kann durch Kippen des Ventils 12 der Behälterinhalt ausgebracht werden. Denn dabei hebt sich der Teller 15 von dem Bund 9, wodurch die Oeffnung 16 frei wird und der Behälterinhalt durch das Ventilrohr nach aussen strömt.

## Patentansprüche

1. Behälter (21), insbesondere Druckdose zum Ausbringen von ein- oder mehrkomponentigen Substanzen, vorzugsweise Polyurethanschaum, mit einem weitere Komponenten aufnehmenden Zusatzbehälter (29), der eine mit einem im Zusatzbehälter abgedichteten inneren Deckel (45) zusammenwirkende Stange (37) aufnimmt, die durch eine Dichtung in einem mit dem Boden (20) des Behälters verbundenen Zusatzbehälteranschluss (24) nach aussen geführt und zum Absprengen des Deckels des Zusatzbehälters in den Behälter beweglich ist, dadurch gekennzeichnet, dass ein in einer Aussparung des Behälterbodens (20) eingesetzter und durch seinen umgebödelten Rand (25) befestigter Teller (24) eine von der als axial beweglicher Stössel ausgebildeten Stange (37) mit ihrem Aussen- und Innenrand (32, 40) auf Dichtung darstellt und bei eingesetztem Stössel (37) mit ihrem Aussen-und Innenrand (32, 40) auf je einem radialen Bund (38, 39') des Stössels (37) abdichtet und bei der Axialbewegung des Stössels (37) federnd nachgibt.

2. Behälter nach Anspruch 1, dadurch gekennzeichnet, dass die Hülse (31) aus einem elastomeren Material hergestellt ist.

3. Behälter nach Anpruch 1 oder 2, dadurch gekennzeichnet, dass der Boden (20) des Behälters (21) einen zu seiner Befestigung dienenden umgebördelten Rand (22) und eine Aussparung zur Befestigung des Tellers (24) aufweist.

4. Behälter nach Anspruch 3, dadurch gekennzeichnet, dass der Boden (20) des Behälters (1) im wesentlichen konkav nach innen verformt ist.

5. Behälter nach einem der Ansprüche 1 bis 4, dadurch gekennzeichnet, dass der Stössel (37) ein nach aussen vorstehendes und auf einer festen Unterlage aufzustossen bestimmtes Ende (41) aufweist, das mit einer auf den umgebördelten Rand (25) des Tellers (24) aufgeklemmten Kappe (42) nach aussen abgeschlossen ist.

6. Behälter nach einem der Ansprüche 1 bis 6, dadurch gekennzeichnet, dass der aus einem Rohr (28) bestehende Zusatzbehälter (29) kraftschlüssig mit dem Aussenrand (27) einer ringförmigen Vertiefung (26) im Teller (24) verspannt ist.

7. Behälter nach einem der Ansprüche 1 bis 6, dadurch gekennzeichnet, dass der Aussenrand eines inneren Bundes (32) der Hülse (31) formschlüssig mit dem Rohr (28) des Zusatzbehälters (29) verbunden ist.

8. Behälter nach einem der Ansprüche 1 bis 7, dadurch gekennzeichnet, dass das innere Ende des den Zusatzbehälter (29) bildenden Rohres (28) innenseitig eine Ringdichtung (48) trägt, hinter die federnd an dem Durchmesser ein Ansatz (47) des Zusatzbehälterdeckels (45) einrastet, der sich auf der Stirnseite des Rohres (28) abstützt.

## Claims

1. Container, particularly pressure box for dispensing single- or multicomponent substances, preferably polyurethane foam, with an additional container (29) for further components, receiving a bar (37) hermetically closed within the additional container and cooperating with an inner lid (45), said bar leading outwardly through a gasket in the bottom (20) of the container connected with the additional container connection (24) and being movable for the removal of the lid of the additional container, characterized in that a plate (24), fastened by means of a flanged edge (25), is inserted in a cutout in the container bottom (20) and is holding a sleeve (31) penetrated by the bar (37), formed as an axially movable plunger, which sleeve is forming the gasket when the plunger (37) with its outer and inner edges (32, 40) each are inserted and bonded on a radial collar (38, 39') of the plunger (37) and is flexible against axial movements thereof.

2. Container according to claim 1, characterized in that the sleeve (31) is made of an elastomeric material.

3. Container according to claim 1 or 2, characterized in that the bottom (20) of the container (21) has a flanged edge (22) for the fastening thereof and a cutout for the fastening of the plate (24).

4. Container according to claim 3, characterized in that the bottom (20) of the container (1) has a mainly inwardly bending concave shape.

5. Container according to one of the claims 1 through 4, characterized in that the plunger (37) has an end (41) protruding outwardly and intended for pushing against a firm base support. and that the end is covered outwardly by means of a cap (42) clamped onto the flanged edge (25) of the plate.

6. Container according to one of the claims 1 through 5, characterized in that the additional container (29) consisting of a pipe (28) is tension- ally connected with the outer edge (27) of an annual surpression (26) in the plate (24).

7. Container according to one of the claims 1 through 6, characterized in that the outer edge of an inner collar (32) of the sleeve (31) is form- closed connected with the pipe (28) of the additional container (29).

8. Container according to one of the claims 1 through 7, characterized in that the pipe (28) forming the inner end of the additional container (29) has an annular gasket (48) on the inside, behind which a shoulder (47) of the additional container lid (45) is flexibly resting against said inside, and that the lid is supported by the end of the pipe (28).

## Revendications

1. Récipient (21), notamment boîte sous pression pour distribuer des substances à un ou plusieurs composants, de préférence de la mousse polyuréthanne, comportant un récipient supplémentaire (29) pour d'autres composants, qui contient une tige (37) coopérant avec un couvercle (45) étanche à l'intérieur du récipient supplémentaire, laquelle tige (37) ressort vers l'extérieur à travers un joint d'étanchéité dans un récipient supplémentaire relié au fond (20) du récipient et peut se déplacer pour faire sauter le couvercle du récipient supplémentaire (24), caractérisé en ce qu'un plateau (24) monté dans un évidement du fond du récipient (20) et fixé par son bord rabattu (25) porte un fourreau (31) traversé par la tige (37) conformée en poussoir se déplaçant axialement, fourreau qui constitue l'étanchéité et, le poussoir (37) étant enfoncé, assure l'étanchéité entre son bord extérieur et intérieur (32, 40) chacun sur un collet radial (38, 39') du poussoir (37), et cède élastiquement lors du déplacement axial du poussoir (37).

2. Récipient selon la revendication 1, caractérisé en ce que le fourreau (31) est fabriqué dans une matière élastomère.

3. Récipient selon la revendication 1 ou 2, caractérisé en ce que le fond (20) du récipient (21) présente un bord rabattu (22) servant à sa fixation et un évidement pour la fixation du plateau (24).

4. Récipient selon la revendication 3, caractérisé en ce que le fond (20) du récipient (1) est sensiblement concave vers l'intérieur.

5. Récipient selon l'une des revendications 1 à 4, caractérisé en ce que le poussoir (37) présente une extrémité déterminée (41) faisant saillie vers l'extérieur et prenant appui sur un support résistant, fermé vers l'extérieur par un capuchon (42) enfoncé sur le bord rabattu (25) du plateau (24).

6. Récipient selon l'une des revendications 1 à 5, caractérisé en ce que le récipient supplémentaire (29) constitué d'un tube (28) est serré à force sur le plateau (24) par le bord extérieur (27) d'un creux annulaire (26).

7. Récipient selon l'une des revendications 1 à 6, caractérisé en ce que le bord extérieur d'un collet intérieur (32) du fourreau (31) est assemblé en concordance au tube (28) du récipient supplémentaire (29).

8. Récipient selon l'une des revendications 1 à 7, caractérisé en ce que l'extrémité intérieure du tube (28) constituant le récipient supplémentaire (29) porte intérieurement une bague d'étanchéité (48) à l'arrière de laquelle une section (47) du couvercle du récipient supplémentaire (45) peut être introduite par élasticité de son diamètre et repose sur la face frontale du tube (28).
